# EUROPÄISCHE PATENTSCHRIFT

(11) **EP 1 711 315 B1**
(45) Veröffentlichungstag und Bekanntmachung des Hinweises auf die Patenterteilung: **25.07.2007**
(21) Anmeldenummer: 05714921.3
(22) Anmeldetag: 02.02.2005
(51) Int. Cl.: B25H 1/14, A47B 13/08

(54) **ARBEITSTISCH**
WORK TABLE
TABLE DE TRAVAIL

(30) Priorität: 04.02.2004 DE 102004005457
(43) Veröffentlichungstag der Anmeldung: 18.10.2006
(73) Patentinhaber: ATB Akustik- und Trockenbau GmbH Dresden, 01109 Dresden (DE)
(72) Erfinder: SCHRÖDER, Helge, 01445 Radebeul (DE)
(74) Vertreter: Kaufmann, Sigfrid
(86) Internationale Anmeldenummer: PCT/DE2005/000166
(87) Internationale Veröffentlichungsnummer: WO 2005/075154

(56) Entgegenhaltungen:
- EP-A- 0 224 653
- EP-A- 0 721 749
- GB-A- 724 053
- GB-A- 2 287 207

## Beschreibung

Die Erfindung betrifft einen Arbeitstisch gemäß dem Oberbegriff des Patentanspruchs 1. Sie betrifft insbesondere einen Arbeitstisch für den Werkstattbereich.

Ein derartiger Arbeitstisch geht beispielsweise aus der GB-A-2 287 207 hervor.

Arbeitstische im Werkstattbereich, aber auch in allen anderen Bereichen, in den Arbeitstische verwendet werden, dienen einerseits zur Aufnahme des Werkzeuges bzw. Arbeitsmittels und andererseits zur Aufnahme bzw. Ablage des zu bearbeitenden Materials. Im Werkstattbereich werden die Werkzeuge vielfach fest auf der Arbeitsplatte des Arbeitstisches montiert. Die Montage von Werkzeugen auf dem Arbeitstisch führt jedoch zwangsläufig zu einer Verringerung der dann für die zu bearbeitenden Materialien zur Verfügung stehenden Fläche auf dem Arbeitstisch.

Darüber hinaus werden gerade in Werkstätten eine Vielzahl verschiedener Werkzeuge, wie beispielsweise Holz-, Metall- oder andere Bearbeitungsmaschinen oder -geräte, benötigt, so daß zum einen eine entsprechend große Arbeitsfläche allein für die Werkzeuge zum anderen für die zu bearbeitenden Materialien benötigt wird. In der Regel ist daher die Arbeitsfläche nicht ausreichend.

Eine Lösung dieses Problems besteht häufig darin, kleinere und damit mobile Varianten der einzelnen Werkzeuge zu benutzen. Derartige Werkzeuge sind jedoch mit Leistungseinschränkungen verbunden, so daß deren Nutzung gerade im professionellen Bereich nicht möglich ist.

Aus DE 41 06 073 C2 ist ein Arbeitstisch bekannt, der in einer Arbeitsplatte eine Aussparung aufweist, in der wahlweise unterschiedliche, auf einen Arbeitsplattensegment angeordnete Werkzeuge mittels Drehmechanismus montiert und additiert werden können. Obgleich somit eine wesentlich günstigere Ausnutzung der Fläche eines Arbeitstisches erreicht wird, ist der damit verbundene Aufwand vergleichsweise, namentlich dann, wenn das vorgesehene Maschinenmagazin als Rotationsmagazin ausgebildet ist, hoch. Hinzu kommt, daß in jedem Fall nur eine Arbeitsmaschine in die Ebene der Arbeitsplatte des Arbeitstisches gebracht werden kann.

Eine weitere Lösung besteht darin, jeweils nur das benötigte Werkzeug auf dem Arbeitstisch zu montieren. Der Wechsel eines Werkzeuges ist in diesem Fall jedoch zeitaufwendig, so daß im allgemeinen für jedes Werkzeug ein gesonderter Arbeitstisch benötigt wird.

Aufgabe der Erfindung ist es, die Nachteile des Standes der Technik zu beseitigen. Es soll insbesondere ein Arbeitstisch angegeben werden, der die Nutzung zwei oder mehrerer Werkzeuge auf - im Vergleich zum Stand der Technik - geringer Arbeitsfläche ermöglicht.

Diese Aufgabe wird durch die Merkmale des Anspruchs 1 gelöst. Zweckmä-ßige Ausgestaltungen ergeben sich aus den Merkmalen der Ansprüche 2 bis 5.

Der erfindungsgemäße Arbeitstisch ermöglicht eine deutlich bessere Raumausnutzung. Dies bietet auch Vorteile bei der Installation von Abzugsanlagen, die aufgrund der kompakteren Anordnung der Werkzeuge nur noch einen kleinen Wirkungsbereich aufweisen müssen. Ferner kann der erfindungsgemäße Arbeitstisch, wenn die Tischbeine klappbar ausgeführt sind, leichter in Fahrzeugen transportiert werden, so daß ein Vorort-Einsatz ansonsten nur gesondert transportierbarer Werkzeugen möglich ist.

In der Ausführungsform der vorliegenden Erfindung ist die Oberseite des Arbeitsplattensegmentes im arretierten Zustand parallel zu der Oberseite der Arbeitsplatte angeordnet, wobei
sich das Arbeitsplattensegment entweder in einer ersten Ebene oder in einer zweiten Ebene befindet;
die zweite Ebene in bezug auf die Höhe des Arbeitstisches unterhalb der ersten Ebene verläuft;
die Oberseite des Arbeitsplattensegmentes und die Oberseite der Arbeitsplatte eine Ebene bilden, wenn sich das Arbeitsplattensegment in der ersten Ebene befindet; und
sich die Oberseite des Arbeitsplattensegmentes in bezug auf die Höhe des Arbeitstisches unterhalb der Oberseite der Arbeitsplatte befindet, wenn sich das Arbeitsplattensegment in der zweiten Ebene befindet.

In dieser Ausführungsform ist die Drehachse unterhalb der ersten Ebene der Arbeitsplatte angeordnet. Die Führungen, in denen die Drehachse gelagert ist, sind vorzugsweise in sogenannten Wendeblöcken ausgebildet, die an der Unterseite der Arbeitsplatte oder am Arbeitstisch im Bereich der Standelemente unterhalb der Arbeitsplatte angeordnet sind.

Vorzugsweise ist der Abstand zwischen der ersten Ebene und der zweiten Ebene variabel. Dies wird vorzugsweise durch Verschieben der parallel zur Oberseite der Arbeitsplatte verlaufenden Drehachse senkrecht zur Arbeitsplatte erreicht. Bevorzugt werden dazu die Wendeblöcke, in denen sich die Führungen befinden, nach oben oder nach unten verschoben, wobei hierfür beispielsweise die Wendeblocke entlang eines Schraubgewindes nach oben oder unten bewegt werden können.

Diese Ausführungsform hat den Vorteil, daß das Arbeitsplattensegment in unterschiedlichen Höhen arretierbar ist. Auf diese Weise können beispielsweise größere Geräte, die ansonsten auf einem niedrigeren Tisch montiert werden müßten, ohne weiteres auch auf dem erfindungsgemäßen Arbeitstisch angebracht werden.

Die Einrichtungen zur Arretierung des Arbeitsplattensegmentes sind in der Arbeitsplatte als Arretierhebel ausgebildet, wobei jedoch
für jedes Arbeitsplattensegment zumindest vier Arretierhebel vorgesehen sind;
zwei erste Arretierhebel in der ersten Ebene und zwei zweite Arretierhebel in der zweiten Ebene angeordnet sind;
jeder Arbeitshebel eine erste Position und eine zweite Position aufweist, in der ersten Position das Arbeitsplattensegment in dem Arbeitstisch drehbar ist (entarretierter Zustand des Arbeitsplattensegmentes) und in der zweiten Position das Arbeitsplattensegment in dem Arbeitstisch arretierbar ist (arretierter Zustand des Arbeitsplattensegmentes) sind, und
das Arbeitsplattensegment entweder in der ersten Ebene mittels der ersten Arretierhebel ist oder das Arbeitsplattensegment in der zweiten Ebene mittels der zweiten Arretierhebel arretiert ist.

Die zweiten Arretierhebel sind zweckmäßigerweise mittels eines ersten Befestigungselementes an dem Arbeitstisch befestigt. Diese ersten Befestigungselemente und damit die zweiten Arretierhebel sollten unter den Tisch klappbar sein, wobei sie, falls sie zur Arretierung des Arbeitsplattensegmentes in der zweiten Ebene benötigt werden, ausgeklappt werden können.

Wird der Abstand zwischen der ersten und der zweiten Ebene verändert, so muß auch der Abstand zwischen dem ersten Befestigungselement und der Unterseite der Arbeitsplatte verändert werden, so daß sich die zweiten Arretierhebel in der zweiten Ebene befinden.

Eine erste Kante des Arbeitsplattensegmentes bildet im arretierten Zustand in der ersten Ebene einen Teil einer Außenkante der Arbeitsplatte.

Die erste Kante des Arbeitsplattensegmentes weist eine erste Nut auf, wobei die dieser Kante gegenüberliegende, zweite Kante des Arbeitsplattensegmentes eine zweite Nut aufweist und die Arbeitsplatte einen ersten Steg aufweist, der komplementär zu der ersten und der zweiten Nut ist,
wobei der erste Steg in der Kante der Arbeitsplatte angeordnet ist, die, wenn sich das Arbeitsplattensegment in der ersten Ebene befindet, im arretierten Zustand des Arbeitsplattensegmentes an die zweite Kante des Arbeitsplattensegmentes angrenzt, und wobei
im arretierten Zustand der Steg, wenn sich das Arbeitsplattensegment in der ersten Ebene befindet, in die zweite Nut eingreift und im entarretierten Zustand der Eingriff zwischen dem Steg und der zweiten Nut gelöst ist.

Ferner sollte der Arbeitstisch in diesem Falle für jedes Arbeitsplattensegment ein zweites Befestigungselement mit einem zweiten Steg aufweisen, der parallel zu dem ersten Steg in der zweiten Ebene verläuft, so daß die erste Nut nach dem Drehen des Arbeitsplattensegmentes um 180° in den zweiten Steg eingreift.

Der zweite Steg grenzt somit, wenn sich das Arbeitsplattensegment in der zweiten Ebene befindet, im arretieren Zustand des Arbeitsplattensegmentes an die zweite Kante des Arbeitsplattensegmentes an, wobei im arretierten Zustand der zweite Steg, wenn sich das Arbeitsplattensegment in der zweiten Ebene befindet, in die erste Nut eingreift und im entarretierten Zustand der Eingriff zwischen dem zweiten Steg und der ersten Nut gelöst ist.

Wird der Abstand zwischen der ersten und der zweiten Ebene verändert, so muß auch der Abstand zwischen dem zweiten Befestigungselement und der Unterseite der Arbeitsplatte verändert werden, so daß sich der zweite Steg in der zweiten Ebene befindet.

Die Drehachse muß nicht zwangsläufig als durchgängige Achse ausgebildet sein. Vorzugsweise sind vielmehr die beiden Enden der Drehachse als Bolzen ausgebildet, die einerseits in dem Arbeitsplattensegment verankert und anderseits in den Führungen, beispielsweise den Wendeblöcken, gelagert sind.

Es sind vorzugsweise mehrere Arbeitsplattensegmente vorgesehen. Die Länge und Bereite der Arbeitsplattensegmente kann voneinander abweichen. Ferner können sowohl Arbeitsplattensegment gemäß der ersten Ausführungsform als auch Segmente der zweiten Ausführungsform in einem Arbeitstisch kombiniert werden.

Jedes Arbeitsplattensegment weist zur Arretierung desselben vorzugsweise vier Arretierungsnuten auf, wobei im arretierten Zustand jeweils zwei Arretierungshebel mit den Arretierungsnuten des Arbeitsplattensegmentes in Eingriff stehen. Die Arretierungshebel, die in der ersten Ausführungsform vorgesehen sind, sowie die Arretierungshebel, die in der ersten Ebene der Ausführungsform vorgesehen sind, sind vorzugsweise in die Außenkante der Arbeitsplatte eingelassen. Die Nuten der Arbeitsplattensegmente sind dabei so gestaltet, daß der Teil des Arretierhebels, der sich in den Nuten befindet, im arretierten Zustand aus den Nuten des jeweiligen Arbeitsplattensegmentes herausgezogen werden kann, so daß der Eingriff der Arretierungshebel in die Arretierungsnuten gelöst und das Arbeitsplattensegment dann gedreht werden kann.

Die Arretierungsnuten sind zweckmäßigerweise in der ersten Kante und der zweiten Kante des Arbeitsplattensegmentes ausgebildet, wobei die erste Nut und die zweite Nut in die Arretierungsnuten übergehen können.

Die beiden ersten Arretierungshebelstehen, wenn sich das Arbeitsplattensegment in der ersten Ebene befindet, im arretierten Zustand zunächst im Eingriff mit den beiden Nuten der ersten Kante. Zum Drehen des Arbeitsplattensegmentes um 180° werden die Arretierungshebel gelöst, die Drehung ausgeführt und anschließend die beiden zweiten Arretierungshebel in der zweiten Kante, die nunmehr einen Teil der Außenkante der Arbeitsplatte bildet, arretiert. Dieser Vorgang ist reversibel.

Die Ausführungsform des erfindungsgemäßen Arbeitstisches wird nachfolgend anhand von Beispielen näher erläutert, wobei Bezug auf die beigefügten Zeichnungen genommen wird. Dabei zeigt
- Fig. 1: eine Schrägdraufsicht auf einen erfindungsgemäßen Arbeitstisch mit Arbeitsplattensegmenten;
- Fig. 2: eine Schrägdraufsicht der Arbeitsplatte des in Fig. 1 gezeigten Arbeitstisches;
- Fig. 3: eine Explosionsdarstellung nur der Arbeitsplattensegmente des in Fig. 1 gezeigten Arbeitstisches;
- Fig. 4: eine Seitenansicht des in in Fig. 1 gezeigten Arbeitstisches;
- Fig. 5: eine zweite Seitenansicht des in in Fig. 1 gezeigten Arbeitstisches;
- Fig. 6: eine zweite Seitenansicht des in in Fig. 1 gezeigten Arbeitstisches;
- Fig. 7: eine weitere Schrägdraufsicht der Arbeitsplatte des in Fig. 1 gezeigten Arbeitstisches;
- Fig. 8: eine Prinzipdarstellung des Drehmechanismus eines Arbeitsplattensegmentes gemäß einer nicht erfindungsgemäßen Ausführungsform;
- Fig. 9: eine Prinzipdarstellung des Drehmechanismus eines Arbeitsplattensegmentes gemäß der erfindungsgemäßen Ausführungsform; und
- Fig. 10: eine Prinzipdarstellung eines Arretierhebels.

Der in den Figuren 1 sowie 4 bis 6 gezeigte Arbeitstisch 1 weist eine Arbeitsplatte 2 auf, die auf Tischbeine 3 aufgebracht ist. In der Tischplatte sind Aussparungen 4 ausgebildet (Fig. 2), in denen Arbeitsplattensegmente 5 angeordnet sind. Die Arbeitsplattensegmente sind in Fig. 1 jeweils in der ersten Ebene angeordnet, so daß die Oberseite der Arbeitsplattensegmente 5 und die Arbeitsplatte 2 eine Ebene bilden. An der Unterseite der Arbeitsplatte 2 sind zweite Arretierhebel 7 über erste Befestigungselemente 20 angebracht, die, da sich alle Arbeitsplattensegmente 5 in der ersten Ebene befinden, nach innen geklappt sind. Die zweiten Arretierhebel 7 können ausgeklappt werden (punktierte Darstellung), wenn das Arbeitsplattensegment 5.2 in die zweite Ebene gedreht werden soll. Dabei wird das Arbeitsplattensegment 5.2 auf einer Drehachse gedreht, die in den Wendeblöcken 8 gelagert ist. Die Wendeblöcke 8 sind ebenfalls an der Unterseite der Arbeitsplatte 2 befestigt.

Am unteren Ende der Tischbeine 3 sind Kufen 9 und Rollen 10 ausgebildet. Die Rollen 10 können über einen Ausklappmechanismus 11 aus- und eingeklappt werden. Der Arbeitstisch ist im ausgeklappten Zustand der Rollen fahrbar und somit ohne weiteres als Ganzes verschiebbar.

Die in Fig. 2 gezeigte Arbeitsplatte 2 weist im Bereich der Aussparungen erste Stege 12, Führungen 14 und Arretierungsnuten 17 auf. Im arretierten Zustand greift der Steg 12, wenn sich die Arbeitsplatte 2 in der ersten Ebene befindet, in die zweite Nut 16 (Fig. 3, Fig. 8, Fig. 9) ein. Auf diese Weise wird die Arbeitsplatte 2 in ihrer jeweiligen Position zusätzlich zu den Arretiereinrichtungen arretiert. An der Unterseite der Arbeitsplatte 2 sind ferner Wendeblöcke 8 sowie zweite Befestigungselemente 21 mit zweiten Stegen 13 ausgebildet, mit denen höhenverstellbare Arbeitsplattensegmente gemäß der Ausführungsform der vorliegenden Erfindung realisiert werden. In die zweiten Stege greift die erste Nut 16 ein, wenn sich das Arbeitsplattensegment 5.2 in der zweiten Ebene im arretierten Zustand befindet.

Die ersten 20 und zweiten Befestigungselemente 21 sowie die Wendeblökke 8 sind jeweils über Gewindestangen an der Unterseite der Arbeitsplatte 2 befestigt, so daß sie nach oben oder unten geschraubt werden können.

Die Arbeitsplattensegmente 5 können einen beliebigen Aufbau haben, solange sie die vorstehend beschriebenen Eigenschaften aufweisen, insbesondere die Aussparungen 4 der Arbeitsplatte 2 vollständig ausfüllen und die vorgesehenen Nuten und Drehachsen aufweisen. Gemäß Fig. 3 sind Arbeitsplattensegmente 5 in einer vorteilhaften Variante dreischichtig aufgebaut: einer ersten Deckplatte 22, auf deren Oberseite ein Rahmen 23 angebracht ist. Die der Deckplatte 22 abgewandete Seite des Rahmens 23 ist von einer zweiten Deckplatte 24 bedeckt. Durch diesen Aufbau der Arbeitsplattensegmente können die notwendigen ersten und zweiten Nuten leicht ausgebildet werden, indem der Rahmen 23 in bezug auf die erste und zweite Kante des Arbeitsplattensegmentes 5 nach innen versetzt ausgebildet ist.

An der Unterseite der Arbeitsplatte 2 sind für die Arbeitsplattensegmente 5.2 gemäß der Ausführungsform jeweils zwei Wendeblöcke 8 und ein zweites Befestigungselement 21 mit einen zweiten Stege 13 ausgebildet. Bei einer U-förmigen Aussparung 4 ist dabei das erste Befestigungselement 21 an der Basis des "U" angeordnet, während jeweils ein Wendeblock 3 an jedem Schenkel des "U" vorgesehen ist (siehe insbesondere Fig. 7). Für Arbeitsplattensegmente 5.1 gemäß der nicht erfindungsgemäßen Ausführungsform werden derartige Einrichtungen nicht benötigt, wobei die Arbeitsplattensegmente 5.1 nicht höhenverstellbar, sondern nur drehbar sind.

Ein Arbeitsplattensegment 5.1 kann wie folgt in seiner Aussparung 4 der Arbeitsplatte 2 gedreht werden (Fig. 8):

1. Arretierposition: In Fig. 8a ist das Arbeitsplattensegment 5.1 in der Aussparung 4 arretiert, wobei sich der erste Steg 12 der Arbeitsplatte 2 im Eingriff mit der Nut 16 befindet. Auf der Unterseite des Arbeitsplattensegmentes 5.1 ist ein Werkzeug 27 befestigt. Die Oberseite des Arbeitsplattensegmentes 5.1 und die Oberseite der Arbeitsplatte 2 bilden eine Ebene. Die ersten Arretierhebel 6 greifen in die Arretierungsnuten 17 des Arbeitsplattensegmentes 5.1, die in der Nut 15 ausgebildet sind, ein. Zum Drehen des Arbeitsplattensegmentes 5.1 werden die Arretierhebel 6 gelöst und das Arbeitsplattensegment 5.1 in Pfeilrichtung gezogen, wobei der Eingriff zwischen dem ersten Steg 12 und der Nut 15 gelöst wird.

2. Drehposition: Durch das Ziehen wird der in Fig. 8b gezeigte Zustand erreicht, in der die ursprüngliche Position des Werkzeuges punktiert dargestellt ist. Durch das Ziehen wird ferner die Drehachse (in der Regel durch zwei Bolzen realisiert) entlang der Führungen 14 (Fig. 7) über einen Segmentbogen 29 aus der Arretierposition in die Drehposition gezogen. Der Segmentbogen ist bogenförmig ausgebildet, um eine ungewollte Rückkehr des Arbeitsplattensegmentes von der Drehposition in die Arretierposition zu verhindern. Beim Ziehen des Arbeitsplattensegmentes von der Arretierposition in die Drehposition wird der federartig ausgebildete Bogen des Segmentbogens nach unten gedrückt, so daß eine solche Positionsveränderung ohne hohen Kraftaufwand, jedoch nur dann, wenn zumindest eine gewisse Zugkraft aufgewendet wird, vollzogen werden kann.

3. Drehung: In der Drehposition wird das Arbeitsplattensegment 5.1 in Pfeilrichtung (Fig. 8c) um 180° gedreht, wobei die bisherige Unterseite des Arbeitsplattensegmentes 5.1 nach oben gelangt.

4. Arretierposition: Durch Schieben des Arbeitsplattensegmentes 5.1 in Pfeilrichtung (Fig. 8d) wird die Drehposition verlassen und gelangt das Arbeitsplattensegment 5.1 erneut in eine Arretierposition, wobei sich das Werkzeug 27 nunmehr auf der Oberseite des Arbeitsplattensegmentes 5.1 befindet. Der erste Steg 12 steht im Eingriff mit der Nut 15 des Arbeitsplattensegmentes 5.1, so daß eine arretierte Position erreicht worden ist. Durch das Schieben in Pfeilrichtung wird gleichzeitig die Drehachse von der Drehposition in die Arretierposition auf dem Segmentbogen 29 entlang der Führungen 14 geschoben. Die (nunmehrige) Oberseite des Arbeitsplattensegmentes 5.1 und die Oberseite der Arbeitsplatte 2 bilden wiederum eine Ebene. Die ersten Arretierhebel 6 greifen in die Arretierungsnuten 17 des Arbeitsplattensegmentes 5.1, die in der Nut 16 ausgebildet sind, ein.

Eine erneute Drehung des Arbeitsplattensegmentes 5.1 aus dieser Position in die ursprüngliche Position ist ohne weiteres möglich.

Ein Arbeitsplattensegment 5.2 kann wie folgt in seiner Aussparung 4 der Arbeitsplatte 2 gedreht werden (Fig. 9):

1. Arretierposition: In Fig. 9a ist das Arbeitsplattensegment 5.2 in der Aussparung 4 in der ersten Ebene arretiert, wobei sich der erste Steg 12 der Arbeitsplatte 2 im Eingriff mit der Nut 16 befindet. Die Drehachse 28 des Arbeitsplattensegmentes 5.2 ist in Wendeblöcken 8 gelagert. Die Drehachse 28 ist über zwei Flansche 30 drehfest mit dem Arbeitsplattensegment 5.2 verbunden. Jeder Wendeblock 8 weist einen Segmentbogen 29 auf. Die Oberseite des Arbeitsplattensegmentes 5.2 und die Oberseite der Arbeitsplatte 2 bilden eine Ebene. Die ersten Arretierhebel 6 greifen in die Arretierungsnuten 17 des Arbeitsplattensegmentes 5.2, die in der Nut 15 ausgebildet sind, ein. Zum Drehen des Arbeitsplattensegmentes 5.2 wird das Arbeitsplattensegment 5.2 in Pfeilrichtung gezogen, wobei der Eingriff zwischen dem ersten Steg 12 und der Nut 16 gelöst wird. Die zweiten Arretierhebel 7 befinden sich in eingeklappter Position. Vor dem Ziehen werden sie herausgeklappt (punktierte Linie).

2. Drehposition: Durch das Ziehen wird der in Fig. 9b gezeigte Zustand erreicht. Dabei wird durch das Ziehen die Drehachse 28 (in der Regel durch zwei Bolzen realisiert) entlang der Wendeblöcken 8 über den Segmentbogen 29 aus der Arretierposition in die Drehposition gezogen. Der Segmentbogen ist bogenförmig ausgebildet, um eine ungewollte Rückkehr des Arbeitsplattensegmentes von der Drehposition in die Arretierposition zu verhindern. Beim Ziehen des Arbeitsplattensegmentes 5.2 von der Arretierposition in die Drehposition wird der federartig ausgebildete Bogen des Segmentbogens 29 nach unten gedrückt, so daß eine solche Positionsveränderung ohne hohen Kraftaufwand, jedoch nur dann, wenn zumindest eine gewisse Zugkraft aufgewendet wird, vollzogen werden kann.

3. Drehung: In der Drehposition wird das Arbeitsplattensegment 5.2 in Pfeilrichtung (Fig. 9c) um 180° gedreht, wobei es aus der ersten Ebene in die zweite Ebene gelangt und die bisherige Unterseite des Arbeitsplattensegmentes 5.1 nunmehr die Oberseite bildet.

4. Arretierposition: Durch Schieben des Arbeitsplattensegmentes 5.2 in Pfeilrichtung (Fig. 9d) wird die Drehposition verlassen und gelangt das Arbeitsplattensegment 5.2 erneut in eine Arretierposition, wobei es sich nunmehr in der zweiten Ebene befindet. Der zweite Steg 13 steht im Eingriff mit der Nut 15 des Arbeitsplattensegmentes 5.2, so daß eine arretierte Position erreicht worden ist. Durch das Schieben in Pfeilrichtung wird gleichzeitig die Drehachse von Drehposition in die Arretierposition auf dem Segmentbogen 29 entlang der Wendeblöcke 8 geschoben. Die zweiten Arretierhebel 7 greifen in die Arretierungsnuten 17 des Arbeitsplattensegmentes 5.2, die in der Nut 16 ausgebildet sind, ein. Eine erneute Drehung des Arbeitsplattensegmentes 5.2 aus dieser Position in der zweiten Ebene in die Position in der ersten Ebene ist ohne weiteres möglich.

Jeder der ersten und zweiten Arretierhebel ist an einem Holm 31 drehbar gelagert (Fig. 10). Der Arretierhebel weist einen gekontert integrierten Gleitstein 35 mit Haltehaken 32 auf, auf den mittels einer Feder 33 Druck ausgeübt wird. Der Haltehaken 32 steht im Eingriff mit einem Halteblech 34, das an einem Außenschenkel der Arretiernut 17 angebracht ist. Die Feder 33 verhindert ein ungewolltes Lösen des Haltehakens 32 von dem Halteblech 34 und damit des Arretierhebels von der Arretierungsnut 17. Der Arretierhebel wird zum Lösen der Arretierung zwischen Arbeitsplattensegment 5 und Arbeitsplatte 2 aus der Arretierungsnut 17 herausgezogen, wobei durch Drücken des Gleitsteines 35 der Haltehaken 32 außer Eingriff mit dem Halteblech 34 gelangt. Zum Arretieren der Arbeitsplattensegmente 5 an der Arbeitsplatte 2 wird der Arretierhebel 7 in die Arretierungsnut 17 hineingedrückt, wobei der Haltehaken 32 in Eingriff mit dem Halteblech 34 gelangt.

### Liste der verwendeten Bezugszeichen

- 1: Arbeitstisch
- 2: Arbeitsplatte
- 3: Tischbein
- 4: Aussparung
- 5: Arbeitsplattensegment
- 5.1: Arbeitsplattensegment gemäß der ersten Ausführungsform
- 5.2: Arbeitsplattensegment gemäß der zweiten Ausführungsform
- 6: erster Arretierhebel
- 7: zweiter Arretierhebel
- 8: Wendeblock
- 9: Kufe
- 10: Rolle
- 11: Mechanismus zum Aus- und Einklappen der Rollen
- 12: erster Steg
- 13: zweiter Steg
- 14: Führungen
- 15: Nut des Arbeitsplattensegmentes
- 16: weitere Nut des Arbeitsplattensegmentes
- 17: Arretierungsnut
- 20: erstes Befestigungselement
- 21: zweites Befestigungselement
- 22: erste Deckplatte
- 23: Rahmen
- 24: zweite Deckplatte
- 25: Kante des Arbeitsplattensegmentes
- 26: weitere Kante des Arbeitsplattensegmentes
- 27: Werkzeug
- 28: Drehachse
- 29: Segmentbogen
- 30: Flansch
- 31: Holm
- 32: Haltehaken
- 33: Feder
- 34: Halteblech
- 35: Gleitstein

## Patentansprüche

1. Arbeitstisch mit einer Arbeitsplatte zur Montage von Werkzeugen, wobei die Arbeitsplatte (2) zumindest eine oder mehrere Aussparungen (4) aufweist, in jeder Aussparung (4) jeweils ein Arbeitsplattensegment (5) angeordnet ist, das um eine parallel zur Oberseite der Arbeitsplatte (2) verlaufende Drehachse (28) drehbar in der Arbeitsplatte (2) gelagert ist; der Arbeitstisch (1) Einrichtungen zur Arretierung des Arbeitsplattensegmentes (5) in der Arbeitsplatte (2) umfaßt; das Arbeitsplattensegment (5) im Bereich der Drehachse (28) in jeweils zwei, am Arbeitstisch ausgebildeten Führungen gelagert ist; und das Arbeitsplattensegment (5) allein oder mit der Drehachse (28) entlang der Führungen parallel zur Oberseite der Arbeitsplatte (2) verschiebbar ist und die Oberseite des Arbeitsplattensegmentes (5.2) im arretierten Zustand und die Oberseite der Arbeitsplatte (2) eine Ebene bilden und
eine erste Kante (25) des Arbeitsplattensegmentes (5.2) eine erste Nut (15) auf weist, die dieser Kante (25) gegenüberliegende zweite Kante (26) des Arbeitsptattensegmentes (5.2) eine zweite Nut (16) aufweist und die Arbeitsplatte (2) in der Aussparung (4) einen ersten Steg (12) aufweist, der komplementär zu der ersten (15) und der zweiten Nut (16) ist,
wobei der erste Steg (12) an der Kante der Arbeitsplatte (2) ausgebildet ist, die im arretierten Zustand des Arbeitsplattensegmentes (5.2) an die zweite Kante (26 od. 25) des Arbeitsplattensegmentes angrenzt, und wobei
im arretierten Zustand der erste Steg (12) in die zweite Nut (16) eingreift und im entarretierten Zustand der Eingriff zwischen dem Steg (12) und der zweiten Nut (16) gelöst ist,
die Oberseite des Arbeitsplattensegmentes (5.2) im arretierten Zustand parallel zu der Oberseite der Arbeitsplatte (2) angeordnet ist, wobei
sich das Arbeitsplattensegment (5.2) entweder in einer ersten Ebene oder in einer zweiten Ebene befindet, **dadurch gekennzeichnet, daß**
die erste Kante (25 od. 26) des Arbeitsplattensegmentes (5.2) im arretierten Zustand Teil einer Außenkante der Arbeitsplatte (2) ist,
die zweite Ebene in bezug auf die Höhe des Arbeitstisches (1) unterhalb der ersten Ebene verläuft;
die Oberseite des Arbeitsplattensegmentes (5.2) und die Oberseite der Arbeitsplatte (2) eine Ebene bilden, wenn sich das Arbeitsplattensegment (5.2) in der ersten Ebene befindet; und
sich die Oberseite des Arbeitsplattensegmentes (5.2) in bezug auf die Höhe des Arbeitstisches (1) unterhalb der Oberseite der Arbeitsplatte (2) befindet, wenn sich das Arbeitsplattensegment (5.2) in der zweiten Ebene befindet sowie
das mit Arretierhebeln (6, 7) ein horizontales Verschieben des Plattensegmentes (5) verhindert wird und das Arretieren des Plattensegmentes durch die Stege (12, 13) erfolgt.

2. Arbeitstisch nach Anspruch 1, **dadurch gekennzeichnet, daß** die erste Kante (25) des Arbeitsplattensegmentes (5.2) eine erste Nut (15) aufweist, die dieser Kante (25) gegenüberliegende zweite Kante (26) des Arbeitsplattensegmentes (5.2) eine zweite Nut (16) aufweist und die Arbeitsplatte einen ersten Steg (12) aufweist, der komplementär zu der zweiten Nut (16) ist,
wobei der erste Steg (12) an der Kante der Arbeitsplatte ausgebildet ist, die, wenn sich das Arbeitsplattensegment (5.2) in der ersten Ebene befindet, im arretieren Zustand des Arbeitsplattensegmentes (5.2) an die zweite Kante (16) des Arbeitsplattensegmentes (5.2) angrenzt, und wobei
im arretierten Zustand der erste Steg (12), wenn sich das Arbeitsplattensegment (5.2) in der ersten Ebene befindet, in die zweite Nut (16) eingreift und im entarretierten Zustand der Eingriff zwischen dem ersten Steg (12) und der zweiten Nut (16) gelöst ist.

3. Arbeitstisch nach Anspruch 1 und 2, **dadurch gekennzeichnet, dass** der Abstand zwischen der ersten Ebene und der zweiten Ebene variabel ist.

4. Arbeitstisch nach Anspruch 1 bis 3, **dadurch gekennzeichnet, dass** das Arbeitsplattensegment (5) vier Arretierungsnuten (17) aufweist, wobei im arretierten Zustand jeweils zwei Arretierungshebel (6, 7) mit den Arretierungsnuten (17) in Eingriff stehen.

5. Arbeitstisch nach einem der vorstehenden Ansprüche, **dadurch gekennzeichnet, dass** die Arretierungshebel (7) jeweils über Holme (31) an dem Arbeitstisch (1) drehbar befestigt sind und einen Haltehaken (32) aufweisen, der im arretierten Zustand des Arbeitsplattensegmentes (5) in ein Halteblech (34) eingreift, das an den Arretierungsnuten (17) ausgebildet ist.

## Claims

1. A work bench with a worktop for the mounting of tools, wherein the worktop (2) possesses at least one or several cut-outs (4), and a worktop segment (5) is arranged in each cut-out (4) such as to be able to rotate in the worktop (2) around an axis of rotation (28) running parallel to the top surface of the worktop (2); the work bench (1) includes fixtures to fix the worktop segment (5) in position in the worktop (2); the worktop segment (5) is borne in two guides formed on the workbench in the area of the axis of rotation (28); and the worktop segment (5) can be shifted alone or with the axis of rotation (28) along the guides parallel to the top surface of the worktop (2), and the top surface of the worktop segment (5.2) when fixed in position and the top surface of the worktop (2) form one plane and
a first edge (25) of the worktop segment (5.2) possesses a first slot (15), the second edge (26) of the worktop segment (5.2) opposite this first edge (25) possesses a second slot (16) and the worktop (2) possesses a first rib (12) in the cut-out (4) which complements the first (15) and second slots (16),
wherein the first rib (12) is formed at the edge of the worktop (2) which, with the worktop segment (5.2) fixed in position, borders on the second edge (26 or 25) of the worktop segment, and wherein
with the worktop segment fixed in position, the first rib (12) engages in the second slot (16) and, when not in this fixed position, the rib (12) is no longer engaged in the second slot (16),
the top surface of the worktop segment (5.2), when fixed in position, is arranged parallel to the top surface of the worktop (2), wherein
the worktop segment (5.2) is located either at a first level or at a second level, **characterised in that**
the first edge (25 or 26) of the worktop segment (5.2), when fixed in position, is part of an outside edge of the worktop (2);
the second level lies below the first level with reference to the height of the work bench (1);
the top surface of the worktop segment (5.2) and the top surface of the worktop (2) form one plane when the worktop segment is located at the first level; and
the top surface of the worktop segment (5.2) lies below the top surface of the worktop (2) with reference to the height of the work bench (1) when the worktop segment (5.2) is located at the second level, as well as **in that**
locking levers (6, 7) prevent horizontal shifting of the worktop segment (5) and the worktop segment is fixed in position by the ribs (12, 13).

2. The work bench as claimed in claim 1, **characterized in that** the first edge (25) of the worktop segment (5.2) exhibits a first slot (15), the second edge (26) of the worktop segment (5.2) lying opposite this edge (25) exhibits a second slot (16), and the worktop exhibits a first rib (12) which is complementary to the second slot (16),
wherein the first rib (12) is executed on the edge of the worktop, which, when the worktop segment (5.2) is in the first plane, in the locked state of the worktop segment (5.2), is adjacent to the second slot (16) of the worktop segment (5.2), and wherein
in the locked state the first rib (12) engages in the second slot (16), when the worktop segment (5.2) is in the first plane, and in the unlocked state the engagement between the first rib (12) and the second slot (16) is released.

3. The work bench as claimed in claims 1 and 2, **characterized in that** the distance between the first plane and the second plane is variable.

4. The work bench as claimed in claims 1 to 3, **characterized in that** the worktop segment (5) exhibits four locking slots (17), wherein in the locked state two locking levers (6, 7) in each case are in engagement with the locking slots (17).

5. The work bench as claimed in one of the preceding claims, **characterized in that** the locking levers (7) are each mounted in a rotatable fashion on the work bench (1) via struts (31) and exhibit a retaining hook (32) which in the locked state of the worktop segment (5) engages with a retaining plate (34), which is executed on the locking slots (17).

## Revendications

1. Table de travail avec un plan de travail pour le montage d'outils, **caractérisée en ce que** le plan de travail (2) présente au moins une ou plusieurs découpes (4) avec l'agencement d'un segment de plan de travail (5) dans chaque découpe (4), ce segment de plan de travail (5) étant logé de façon à pivoter dans le plan travail (2) autour d'un axe de rotation (28) parallèle à la face supérieure du plan de travail (2) ; la table de travail (1) comprend des dispositifs d'arrêt du segment de plan de travail (5) dans le plan de travail (2); chaque segment de plan de travail (5) est logé dans deux guides réalisés dans la table de travail au niveau de l'axe de rotation (28) ; et le segment de plan de travail (5) peut coulisser seul ou avec l'axe de rotation (28) le long des guides, parallèlement à la face supérieure du plan de travail ; et la face supérieure du segment de plan de travail (5.2) à l'état arrêté forme un plan avec la face supérieure du plan de travail (2) ; et
le premier bord (25) du segment de plan de travail (5.2) présente une première rainure (15), le deuxième bord (26) du segment de plan de travail (5.2), qui est situé en face de ce bord (25), présente une deuxième rainure (16) et le plan de travail (2) présente une premier nervure (12) dans la découpe (4), qui est complémentaire à la première rainure (15) et à la deuxième rainure (16),
la première nervure (12) étant réalisée sur le bord du plan de travail (2), qui touche au deuxième bord (26 ou 25) du segment de plan de travail (5.2) à l'état arrêté du segment de plan de travail,
la première nervure (12) entrant dans la deuxième rainure (16) à l'état arrêté et le contact entre la nervure (12) et la deuxième rainure (16) étant supprimé à l'état non arrêté,
la face supérieure du segment de plan de travail (5.2) étant parallèle à la face supérieure du plan de travail (2) à l'état arrêté,
le segment de plan de travail (5.2) étant soit dans un premier plan ou dans un deuxième plan **caractérisé en ce que**
le premier bord (25 ou 26) du segment de plan de travail (5.2) constitue une partie d'un bord extérieur du plan de travail (2) à l'état arrêté,
le deuxième plan est situé en dessous du premier plan par rapport à la hauteur de la table de travail (1) ;
la face supérieure du segment de plan de travail (5.2) et la face supérieure du plan de travail (2) forment un plan lorsque le segment de plan de travail (5.2) se trouve dans le premier plan ; et
la face supérieure du segment de plan de travail (5.2) se trouve en dessous de la face supérieure du plan de travail (2) par rapport à la hauteur de la table de travail (1) lorsque le segment de plan de travail (5.2) se trouve dans le deuxième plan ; et
des leviers d'arrêt (6, 7) empêchent un déplacement horizontal du segment de plan de travail (5) et le segment de plan de travail est arrêté par les nervures (12, 13).

2. Table de travail selon la revendication 1, **caractérisée en ce que** le premier bord (25) du segment de plan de travail (5.2) présente une première rainure (15), le deuxième bord (26) du segment de plan de travail (5.2), qui est situé en face de ce bord (25), présente une deuxième rainure (16) et le plan de travail (2) présente une premier nervure qui est complémentaire à la deuxième rainure (16),
la première nervure (12) étant réalisée sur le bord du plan de travail, qui touche au deuxième bord (16) du segment de plan de travail (5.2) à l'état arrêté du segment de plan de travail, lorsque le segment de plan de travail (5.2) se trouve dans le premier plan,
la première nervure (12) entrant dans la deuxième rainure (16) à l'état arrêté, lorsque le segment de plan de travail (5.2) se trouve dans le premier plan, et le contact entre la première nervure (12) et la deuxième rainure (16) étant supprimé à l'état non arrêté,

3. Table de travail selon les revendications 1 et 2, **caractérisée en ce que** la distance entre le premier plan et le deuxième plan est variable.

4. Table de travail selon les revendications 1 à 3, **caractérisée en ce que** le segment de plan de travail (5) présente quatre rainures d'arrêt (17), deux leviers d'arrêt (6, 7) intervenant dans chaque cas avec les rainures d'arrêt (17) à l'état arrêté.

5. Table de travail selon l'une des revendications précédentes, **caractérisée en ce que** les leviers d'arrêt (7) sont fixés chacun à la table de travail (1) par des bras (31) permettant leur rotation et qu'ils présentent un crochet de retenue (32) entrant dans une tôle de retenue (34) à l'état arrêté du segment de plan de travail (5), la tôle de retenue étant réalisée sur les rainures d'arrêt (17).
